# EUROPÄISCHE PATENTSCHRIFT

(11) **EP 4 350 109 B1**
(45) Veröffentlichungstag und Bekanntmachung des Hinweises auf die Patenterteilung: **24.06.2026**
(21) Anmeldenummer: 24159809.3
(22) Anmeldetag: 07.01.2021
(51) Int. Cl.: B66B 13/30, E04G 21/32, E04G 25/04, E05D 5/10, E05F 1/06, E04G 5/14, E04G 25/00

(54) **TRANSPORTABLES ABSPERRSYSTEM ZUM VERSCHLIESSEN VON LIFTSCHACHTÖFFNUNGEN WÄHREND DER BAUPHASE UND FÜR DIE ERSTELLUNG VON TEMPORÄR BENÖTIGTEN MAGAZINBEREICHEN IN NEUBAUTEN**
TRANSPORTABLE SHUT-OFF SYSTEM FOR CLOSING LIFT SHAFT OPENINGS DURING CONSTRUCTION AND FOR TEMPORARY MAGAZINE AREAS IN NEW BUILDINGS
SYSTÈME DE FERMETURE TRANSPORTABLE POUR OBTURER DES OUVERTURES DE CAGE D'ASCENSEUR PENDANT LA PHASE DE CONSTRUCTION ET POUR CRÉER DES ZONES DE MAGASIN REQUISES TEMPORAIREMENT DANS DES CONSTRUCTIONS

(30) Priorität: 13.01.2020 CH 342020
(43) Veröffentlichungstag der Anmeldung: 10.04.2024
(62) Teilanmeldung aus: 21150451.9
(73) Patentinhaber: Albanese, Pino, 8400 Winterthur (CH)
(72) Erfinder: Albanese, Pino, 8400 Winterthur (CH)
(74) Vertreter: Gachnang AG Patentanwälte

(56) Entgegenhaltungen:
- EP-A1- 3 196 383
- WO-A2-2007/016785
- CH-A2- 700 375
- DE-U1- 20 203 949
- FR-A1- 2 927 920
- GB-A- 2 487 505
- JP-A- H08 240 010
- KR-B1- 101 744 585
- KR-U- 20010 001 357
- NL-C2- 2 003 533
- US-A- 3 662 993
- US-A1- 2005 189 173

## Beschreibung

Gegenstand der Erfindung ist ein transportables Absperrsystem zum Verschliessen von Boden- und Deckenöffnungen während der Bauphase und für die Erstellung von temporär benötigten Magazinbereichen in Neubauten gemäss Oberbegriff der Patentansprüche 1 und **4.**

Beim Bau von Häusern mit Lift müssen in den Wänden in jedem Stockwerk entsprechende Öffnungen zum Liftschacht und Öffnungen für Treppen erstellt werden. Diese Öffnungen stellen stets eine Gefahr dar, da mit jedem zusätzlichen Stockwerk ein Absturz in den Liftschacht oder durch mehrere Stockwerke im Treppenbereich gefährlicher wird. Üblicherweise werden heute solche Öffnungen mit an den Wänden seitlich der Lichtschachtöffnung befestigten Balken und davor befestigten Schalplatten verschlossen. Einerseits ist der Aufbau solcher Provisorien aufwendig, da teures Bauholz zugesägt und andererseits später arbeitsintensiv wieder abgebaut werden muss. Ein weiterer grosser Nachteil besteht darin, dass bei einer solchen temporären Verschalung diese nicht kurzzeitig oder zeitweilig für den Zugang zum Liftschacht geöffnet werden kann. Auch die Durchbrüche oder Öffnungen in den Böden und Decken müssen während der Bauphase oft zugänglich gemacht werden, um beispielsweise durch diese hindurch Kranlasten oder grosse Elemente befördern zu können.

Aus der CH 700 375 B1 ist weiter eine Anordnung zur Sicherung von Liftschachttüren bekannt. Bei dieser wird die Tür durch eine vertikale Verschiebung ihres Schwerpunktes selbsttätig aus einer geöffneten Position in eine geschlossene Position überführt. Dies wird dadurch erreicht, dass die beiden Türbänder, nämlich das obere und das untere Türband, nicht koaxiale Schwenkachsen aufweisen. Im Weiteren sind der obere und der untere Holm der Liftschachttür durch in diesen eingreifende teleskopartige Erweiterungen verlängerbar und dadurch die Schiebetür in der Breite veränderbar.

Eine solche Anordnung ist als Einzwecktür ausgebildet und deren Veränderung der Breite der Tür bzw. der Türfüllung ist aufwendig und die Herstellung der Türbänder kostspielig.

Die aus der CH 700375 bekannte Anordnung kann zudem nur mit dem daran befestigten Befestigungsmittel aufgebaut werden. Weiter kann diese Anordnung nicht für die Erstellung von provisorischen Magazinen auf Baustellen benutzt werden. Ein transportables Absperrsystem mit einer Deckenstütze ist in der US3662993A offenbart.

Eine Aufgabe der vorliegenden Erfindung ist die Schaffung eines Absperrsystems für Liftschacht- sowie Boden- und Deckenöffnungen und zur Erstellung von temporären Magazinen in Neubauten, das mit geringem Arbeitsaufwand auf der Baustelle aufgebaut und rückbaubar ist.

Eine weitere Aufgabe der Erfindung ist die Schaffung eines Absperrsystems, welches während der gesamten Bauphase vor Ort stehen bleiben kann und während der Bauphase die Weiterführung von Arbeiten wie Gipserarbeiten, Malerarbeiten, Schreinerarbeiten etc. nicht behindert. Eine weitere Aufgabe der Erfindung ist die Schaffung eines Absperrsystems, das während dessen Benutzung in der Höhe verstellbar ist, um ohne Demontage aufgebrachte Überzüge wie Unterlagsböden ausgleichen zu können.

Eine weitere Aufgabe der Erfindung ist die Schaffung eines Absperrsystems, welches an handelsüblichen Deckenstützen befestigbar ist.

Gelöst wird diese Aufgabe durch ein Absperrsystem gemäss den Merkmalen des Patentanspruchs 1.

Vorteilhafte Ausgestaltungen des Absperrsystems sind in den abhängigen Ansprüchen umschrieben.

Das erfindungsgemässe Absperrsystem hat den Vorteil, dass es ohne Beschädigung von Wänden und Decken während der Bauzeit aufbau- und wieder abbaubar ist und dass es derart aufgestellt werden kann, dass alle Folgearbeiten nach dem Erstellen der Teilbauten (Rohbau) an Ort und Stelle verbleiben kann. Ein besonderer Vorteil besteht darin, dass das Absperrsystem nicht nur zum Verschliessen von Liftschachtöffnungen, sondern alle Arten von Öffnungen auch in Böden und Decken Verwendung finden kann. Es kann durch eine Person erstellt werden, da das Befestigungselement, **z.B.** eine Stütze, und die einzelnen Absperrelemente einzeln zu Baustelle gebracht werden können und einzeln zusammengefügt werden können. In einer besonderen Ausgestaltung können die Absperrelemente ohne Zuhilfenahme von Befestigungselementen direkt miteinander verbunden werden. Auf diese Weise lassen sich insbesondere Bodenöffnungen mit einem Zaun versehen.

Das Absperrsystem ermöglicht es das Absperrelement oder die Absperrelemente werkzeugfrei und unter Verwendung von handelsüblichen Deckenstützen als Befestigungselemente an beliebiger Stelle ohne Beschädigung der Baute zu befestigen und wieder zu entfernen. Auch kann das Absperrelement bzw. dessen Lage in vertikaler Richtung verstellt werden und an die während der Bauphase veränderte Höhe des Bodens angepasst werden.

Dies gelingt durch einfaches Verschieben der Scharnierteile auf dem Befestigungselement.

Durch Abstützplatten mit Krallen, welche an den Enden des Befestigungselementes angeordnet sind, kann ein sicherer Halt an Boden und Decke gewährleistet werden.

Das Absperrelement bzw. die Absperrelemente umfassen einen Rahmen aus vertikal und horizontal angeordneten, miteinander verschweissten oder anderweitig verbundenen Profilen. Zwischen den Profilen sind Stäbe, Gitter oder Platten eingesetzt. Diese erhöhen die Festigkeit des Absperrelements und damit die Sicherheit der Absperrung. Als Verbindungselemente zwischen dem Befestigungselement und dem Absperrelement sind zweiteilige Scharnieranordnungen ausgebildet, welche ein einfaches Ein- und Aushängen ermöglichen und welche, falls erwünscht, durch schraubenlinienförmig verlaufende oder in 45°-Winkel angeordnete gegenseitige Auflageflächen ein automatisches Schliessen des Absperrelements bewirken.

In vorteilhafter Weise ist am ersten Absperrelement ein zweites Absperrelement angeordnet, welches relativ zum ersten Absperrelement seitlich von diesem verschieb- und arretierbar ist. Damit lassen sich Liftschachtöffnungen unterschiedlicher Breite mit ein und derselben Vorrichtung sicher mit über die gesamte Breite stabilen Gittern oder Stäben verschliessen. Die beiden Absperrelemente sind durch einfache an Zapfen befestigte Nutensteine miteinander verbunden. Die Führungen für die Nutensteine können aus C-förmigen Profilen bestehen, in welchen die Nutensteine geführt sind. Es können auch anstelle von Nutensteinen Rollen oder Wälzlager eingesetzt sein. Die beiden gegeneinander verschiebbaren Absperrelemente können in jeder gewünschten Breite arretiert und fixiert werden.

Um eine Verkeilung während des Verschiebens zu verhindern, sind mindestens zwei Bolzen-Nutensteinverbindungen im Bereich der jeweiligen Kanten, die sich überlappen, angeordnet.

In einer weiteren Ausgestaltung der Führungsanordnung zwischen den beiden Absperrelementen sind am ersten Absperrelement jeweils zwei horizontal verlaufende rohrförmige Rahmenteile paarweise im Bereich der Oberkante und der Unterkante angeordnet. Am zweiten Absperrelement sind zwei einzelne Profile derart angeordnet, dass sie, wenn die beiden Absperrelemente übereinander liegend angeordnet sind, in den Zwischenraum zwischen die Profile am ersten Absperrelement gelangen. Vom zweiten Absperrelement führen Bolzen durch die paarweise angeordneten Profile beim ersten Absperrelement und enden in Endplatten, die an der Aussenseite der paarweise vorliegenden Profile anliegen. Diese Ausführungsform ist äusserst einfach und vor allem im Hinblick auf den Einsatzbereich auf dem Bau absolut schmutzunempfindlich, weil dieser beim Verschieben jeweils durch die Bolzen zur Seite geschoben wird und folglich kein Verklemmen eintreten kann.

In einer weiteren Verwendung der Absperrelemente werden diese an Befestigungselementen, ausgeführt als Deckenstützen, die einen Raum abstecken, angeordnet. Auf diese Weise ist es möglich, den abgesteckten Raum zwischen den zwischen Boden und Decke eingespannten Befestigungselementen zu öffnen und zu betreten. Der Auf- und der Abbau eines derart erzeugten Magazinbereichs in einer Baute erfolgt werkzeugfrei und alle Elemente können beliebig oft verwendet werden. Auf den mühsamen Aufbau eines Magazinbereichs aus Holzbalken und -platten kann damit verzichtet werden.

Die mit schrägen Auflageflächen versehenen Scharnierteile ermöglichen es ohne Fremdeinwirkung, dass die Absperrelemente stets in die Verschliessstellung zurückkehren, wenn sie nicht von Menschenhand gehalten oder anderswie am Zurückschwenken gehindert werden. Dadurch wird sichergestellt, dass Öffnungen nicht unbeaufsichtigt offenstehen und Personen abstürzen können. Die Absperrelemente lassen sich auch mit wenig Aufwand, z.B. mit Bügelschlössern, an den Befestigungselementen verschliessen, sodass auch bei unbeaufsichtigter Baustelle der Zutritt zu Öffnungen verwehrt ist.

Anhand eines illustrierten Ausführungsbeispiels wird das Absperrsystem näher erläutert. Es zeigen:
- Figur 1: eine Ansicht eines Absperrsystems mit zwei Absperrelementen und ein Befestigungselement, welches das Absperrelement trägt,
- Figur 2: einen Vertikalschnitt durch das Absperrsystem gemäss Figur 1,
- Figur 3: einen vergrösserten Ausschnitt der Verbindung Befestigungselement/Absperrelement,
- Figur 4: einen Horizontalschnitt durch die Absperrelemente,
- Figur 5: eine Ansicht der linken oberen Ecke der miteinander verbundenen Absperrelemente,
- Figur 6: einen Querschnitt längs Linie A-A in Figur 5 in Perspektive dargestellt,
- Figur 7: eine weitere Ansicht der Absperrelemente mit einer anderen Führungsanordnung,
- Figur 8: einen Vertikalschnitt längs Linie A-A in Figur 7,
- Figur 9: ein Horizontalschnitt längs Linie B-B in Figur 7,
- Figur 10: ein perspektivischer Ausschnitt der oberen Führungsanordnung der beiden Absperrelemente und
- Figur 11: einen Querschnitt durch die oberen Profile in einer weiteren Ausführungsform.

In Figur 1 sind mit Bezugszeichen 1 zwei Absperrelemente und mit Bezugszeichen 3 zwei Befestigungselemente bezeichnet. Jedes Absperrelement 1 umfasst einen rechteckigen Rahmen aus zwei ersten, vertikal angeordneten Profilen 5 und zwei zweiten horizontal angeordneten Profilen 7. Die ersten und zweiten Profile 5, 7 sind an deren Enden miteinander verbunden. Zusätzliche Eckverstärkungen wie eine Fussplatte 11 oder Eckwinkelbleche können die Stabilität des Absperrelements 1 erhöhen. Die beiden vertikalen Profile 5 der Absperrelemente 1 können zusätzlich durch weitere, d.h. dritte Profile 13, miteinander verbunden und verstärkt sein. Zwischen den Profilen 5, 7 und 13 sind Füllungen 15 angebracht, welche einen Durchtritt von Personen und das Hinunterfallen von Werkzeugen verhindern. Als Füllungen 15 können Stäbe 17, vertikal oder horizontal ausgerichtet, oder ein Gitter oder Netz 19 eingesetzt sein. Am ersten auf der linken Seite oder an beiden Seiten befindlichen Profil 5 können Befestigungsmittel 21 angeordnet sein.

Diese umfassen Scharnierelemente 23, welche am Befestigungselement 3 wieder lös- und verschiebbar anbringbar sind. Die Scharnierelemente 23 sind in einer einfachen Ausgestaltung mit dem Befestigungselement 3 direkt verbunden. In einer bevorzugten Ausgestaltung sind die Scharnierelemente 23 vertikal verschieb- und arretierbar mit dem Befestigungselement 3 verbunden.

In einer ersten Ausführung sind die Scharnierelemente 23 an Briden 25 angeordnet, welche Briden 25 den rohrförmigen Unterteil 27 des Befestigungselements 3, z.B. einer Deckenstütze umschlingen. Durch Lösen bzw. Anziehen von Klemmelementen wie Schrauben 29 können die Briden 25 und die daran befestigten Scharnierelemente 23 vertikal verschoben werden.

In einer weiter bevorzugten Ausgestaltung können die beiden Briden 25 durch eine parallel zum unteren Rohr 27 verlaufende Stange 31 miteinander verbunden sein, um ein synchrones Verschieben zu ermöglichen (Stange in gebrochenen Linien dargestellt). Bei dieser Ausgestaltung kann auf eine der beiden Spannschrauben 29 verzichtet werden.

In einer besonders vorteilhaften Ausgestaltung können die beiden Scharnierelemente 23 an einem Hüllrohr befestigt sein, welches auf dem unteren Rohr 27 des Befestigungselements 3 axial verschiebbar angeordnet ist. Das Hüllrohr (keine Abbildung) kann entweder über Stopperelemente, wie Bolzen, die das untere Rohr durchdringen, auf der gewünschten Höhe gehalten werden. Es können aber auch auf einem auf dem unteren Rohr angeordneten Gewinde Muttern angeordnet sein, mit welchen die Höhe des Hüllrohrs und damit den darin angeordneten Scharnieren stufenlos einstellbar ist. Diese Ausführung hat den Vorteil, dass die Höhenverstellung der Absperrelemente 1 jederzeit von einer Person und ohne Demontage der Befestigungselemente 3 erfolgen kann.

Das Befestigungselement 3 umfasst nebst dem unteren Rohr 27 ein zweites oberes Rohr 33, welches teleskopisch in das untere Rohr 27 eingreifen kann. Das obere Rohr 33 kann durch eine nicht näher umschriebene Verstellvorrichtung 35 verstellt und damit die Höhe des Befestigungselements festgelegt werden. Gleichzeitig kann mit der Verstellvorrichtung 35 das Befestigungselement 3 zwischen dem Boden und der Decke eines Raums eingespannt werden. An den Enden des unteren Rohrs 27 und des oberen Rohrs 33 können Abstützplatten 37 befestigt sein, an denen spitzige Zacken 39 ausgebildet sind.

An den Abstützplatten 37 können Sockel 39 angeordnet werden, welche z.B. nach dem Giessen von Überzügen als verlorene Elemente in den Überzügen auf dem Boden zurückbleiben. Dadurch muss keine Höhenverstellung der Absperrelemente 3 erfolgen, wenn auf dem Boden ein Überzug oder ein Plattenbelag verlegt wird.

An den Befestigungselementen 3 sind vorzugsweise Griffe 51 angeordnet, an welchen bei verschlossener Liftöffnung das ausgezogene Absperrelement 1 in Anschlag gelangt und falls notwendig dort mit einem Bügelschloss am zweiten Befestigungselement festgemacht oder verschlossen werden kann.

In einem Winkel von ca. 45° liegende oder schraubenförmig ausgebildete Auflageflächen 53 zwischen den oberen und den unteren Scharnierteilen bewirken, dass sich das Absperrelement 1 von der geöffneten Stellung stets in die geschlossene Stellung dreht und so den Öffnungsquerschnitt von Liftschachöffnungen sicher verdeckt.

Um das Absperrsystem an unterschiedlich breite Öffnungen an Liftschächten anpassen zu können, sind zwei im Wesentlichen identische Absperrelemente 1 durch Führungsprofile 39 und darin geführte Nutensteine 41 oder Rollen miteinander transversal verschiebbar verbunden. Die Führungsproifle 39 können an den zweiten, horizontal liegenden Profilen 7 oder zusätzlich auch am Profil 13 des Absperrelements 1 befestigt sein oder sie bilden selbst die zweiten Profile 7, welche die beiden vertikalen ersten Profile 5 miteinander verbinden.

In Figur 4 ist die Position der Absperrelemente 1 in geschlossener Stellung gemäss Figur 1 im Schnitt dargestellt. Ersichtlich ist, dass die Absperrelemente 1 im zentralen Bereich bzw. an deren Enden partiell überlappen und dort durch eine Führungsanordnung 55 parallel geführt sind. Auf der rechten Seite ist ersichtlich, dass das ausgezogene Absperrelement 1 am Griff 51 das Befestigungselement 3 anliegt.

Für die Erstellung von Zäunen um Bodenöffnungen, die kleiner sind als die maximale Breite des Absperrsystems, können an den vertikal verlaufenden Profilen 5 der Absperrelemente zusätzliche Scharniere angeordnet sein, wobei jeweils auf der einen Seite des Absperrelements zwei nach oben gerichtete Scharnierzapfen befestigt sind und am Profil auf der gegenüberliegenden Seite sind auf der entsprechenden Höhe Hülsen befestigt, deren Innendurchmesser dem Durchmesser der Zapfen auf der gegenüberliegenden Seite entsprechen. Es ist dadurch möglich, die Absperrelemente in beliebigem Winkel nebeneinander aufzustellen, ohne dass dazu Befestigungselemente in Gestalt von Eckenstützen oder dergleichen notwendig sind (keine Abbildungen). Auf diese Weise lassen sich übertrittsichere Zäune beliebiger Form erstellen.

In den Figuren 5 und 6 wird eine erste Ausführungsform der Führungsanordnung dargestellt. Das horizontale zweite Profil 7 weist einen C-förmigen Querschnitt auf, dessen lateral verlaufender Schlitz 7' gegen das zweite Absperrelement gerichtet ist. Im zweiten Absperrelement auf der rechten Seite besteht das zweite Profil 7 aus einem Rechteckprofil. Letzteres wird von einem Bolzen 43 durchdrungen, an dessen rechtem Ende ein Nutenstein 41 befestigt ist. Auf dem linken Ende sitzt eine Mutter 57, vorzugsweise eine selbsthemmende Mutter.

Um eine gleichmässige Belastung der Führungsanordnung zu erhalten, werden beispielsweise drei Nutensteine 41 mit Bolzen 43 am zweiten Profil 7 an der Oberkante des Absperrelements und die gleiche Anzahl am unteren zweiten Profil 7 angeordnet. Der Nutenstein 41 kann wie in Figur 6 dargestellt als flache Scheibe oder flache rechteckige Platte ausgebildet sein. Alternativ kann auch ein Nutenstein 41 mit T-förmigem Querschnitt vorgesehen sein, der keilweise in den Schlitz 7' am Profil 7 eingreift und teilweise den Rest des Querschnitts des zweiten Profils 7 im Wesentlichen vollständig ausfüllt. In diesem Ausführungsbeispiel, wie es in Figur 11 dargestellt ist, gleitet der Nutenstein 41 entlang den Kanten am Schlitz 7', und nicht der Bolzen 43 wie in Figur 6 dargestellt.

Alternativ zu Nutensteinen 41 können am Ende des Bolzens 43 auch ein Kugellager oder eine drehbar gelagerte Scheibe aufgesetzt sein, die im C-förmigen Führungsprofil 39 geführt ist.

Vorzugsweise sind an den sich überlappenden Bereichen der Führungsprofile 39 (bei ausgezogenen Absperrelementen 1) zwei Bolzen 43 mit Nutensteinen 41 angeordnet, um ein Verkanten während des Ausziehens oder Zusammenschiebens der Absperrelemente 1 zu vermeiden. Zusätzlich können zur Arretierung der beiden zusammenwirkenden Absperrelemente 1 Feststellschrauben 45 oben und/oder unten oder an einem mittleren Profil 13 vorgesehen sein. Alternativ kann auch der Bolzen 43, welcher den Nutenstein 41 trägt, axial verschiebbar sein und so eine Arretierung zwischen den beiden Absperrelementen 1 bewirken.

Die Figuren 7 bis 10 zeigen eine weitere Ausgestaltung einer Führungsanordnung 55. Bei dieser Ausgestaltung ist bei einem der beiden Absperrelemente 1 das obere zweite Profil 7 aus zwei Profilen mit gegenseitigem Abstand ausgebildet. Am vorne liegenden Profil 7 (in Figur 10) ist ersichtlich, dass dieses von drei Schrauben 59 durchsetzt ist und dass der Schraubenbolzen 61 zwischen den beiden Profilen 7 hindurchgreift. Die beispielsweise drei Schrauben 59 können im Schiebelagerelement 63 die entsprechenden Gewindebohrungen kämmen oder dort mittels Schrauben gehalten werden. Das Schiebelagerelement 63 trägt folglich die Last des verschiebbaren Absperrelements und überträgt diese auf das untere der beiden parallel in einem Abstand angeordneten Profile 7.

In einer besonders bevorzugten Ausgestaltung besteht das Schiebelagerelement 63 aus einem gut gleitenden Kunststoffmaterial.

Das Absperrelement 1 kann folglich als schwenkbare Tür vor einer Liftschachtöffnung angeordnet sein. Dazu wird vorerst das Befestigungselement 3 seitlich oder innerhalb der Öffnung zwischen Boden und Decke der Baute exakt vertikal ausgerichtet und eingespannt. Ein zweites Befestigungselement 3 wird auf der rechten Seite des Absperrelements 3 in gleicher Art und Weise zwischen Boden und Decke verspannt, nun kann die Tür eingehängt werden. Das vom Befestigungselement 3 abstehendes Verriegelungsteil 47 dient dazu, einerseits ein entsprechend am Absperrelement 1 auf der rechten Seite angeordnetes Anschlagteil 49 das Absperrelement 1 positioniert in der geschlossenen Position zu halten. Gleichzeitig kann an dem Verriegelungsteil 47 und dem Anschlagteil 49 ein Schloss befestigt sein, welches eine abschliessbare Verbindung der beiden Teile herstellt. In einer bevorzugten Ausbildung ist das Verriegelungsteil 47 am Befestigungselement 3 vertikal verschiebbar angeordnet, **z.B.** an der Stange 31 - falls vorhanden - oder an einer Bride, um in jeder vertikalen Position des Absperrelements 1 die Verriegelung vornehmen zu können.

Die Verschiebbarkeit der Scharnierteil3 23 am Befestigungselement 3 dient dazu, das Absperrelement 1 beispielsweise anzuheben, wenn auf der rohen Oberfläche des Gebäudebodens ein Belag wie ein Überzug oder ein Plattenbelag aufgebracht wird.

Um die Scharnierelemente 3 stufenweise am Befestigungselement 3 verschieben zu können, kann am Befestigungselement 3 eine gezahnte Schiene 65, ähnlich wie sie bei Zahnradbahnen verwendet wird, befestigt sein. Diese Schiene 65 ermöglicht es, die Bride 25 bzw. den Schaft der Schraube 29 an der Bride 25 zwischen zwei Zähnen der gezahnten Stange einzulegen und so die Höhe nicht durch Reibschluss, sondern durch Formschluss der Anbindung der Scharniere am Befestigungselement 3 festzulegen.

In einer weiteren Verwendung des Absperrelements 1 kann dieses als temporär aufbaubare Abschlusswand zur Bildung eines Magazins eingesetzt werden. Zu diesem Zweck werden mehrere Absperrelemente 1 und die dazugehörigen Befestigungselemente 3 zwischen Boden und Decke, beispielsweise eines Kellergeschosses, der Baute angeordnet und die Zwischenräume durch die Absperrelemente geschlossen. Auf diese Weise ist der abgesperrte Bereich von allen Seiten zugänglich, indem jeweils das entsprechende Absperrelement 1 geöffnet oder geschlossen werden kann.

## Patentansprüche

1. Transportables Absperrsystem zum Verschliessen von Öffnungen während der Bauphase und für die Erstellung von temporär benötigten Magazinbereichen in Neubauten, umfassend ein Absperrelement (1) und ein Befestigungselement (3) zur Befestigung des Absperrelements (1) an einer Baute,
wobei
das Absperrelement (1) mit dem Befestigungselement (3), das als handelsübliche Deckenstütze ausgebildet ist, verbindbar ausgebildet ist,
**dadurch gekennzeichnet, dass**
für die Verbindung des Absperrelements (1) mit dem Befestigungselement (3) zwei am Absperrelement (1) befestigte, als Befestigungsmittel ausgeführte, Scharnieranordnungen (21) ausgebildet sind,
über die das Absperrelement (1) mit dem Befestigungselement (3) verbindbar ist, sodass das Absperrelement (1) als schwenkbare Tür vor einer Liftschachtöffnung anordenbar ist,
die Scharnieranordnungen (21) für die Ein- und Verstellung der Höhenlage am Befestigungselement (3) vertikal verschieb- und arretierbar verbindbar sind, und das Absperrsystem zum Verschliessen von Liftschachtöffnungen in Bauten ausgelegt ist.

2. Absperrsystem nach Anspruch 1, **dadurch gekennzeichnet, dass** das Befestigungselement (3) an dessen Enden Abstützplatten (37) mit von der Plattenoberfläche wegragende Krallen (39) und/oder in eine Unterlage eingiessbar verlorene Distanzplatten angeordnet sind.

3. Absperrsystem nach Anspruch 1, **dadurch gekennzeichnet, dass** die zwei Scharnieranordnungen (21) als zweiteilige Scharniere ausgebildet sind und die Kontaktflächen der ineinander greifenden Teile der Scharniere (21) in einem Winkel geneigt zu einer lotrechten Ebene zur Schwenkachse der Scharniere verlaufen.

4. Absperrsystem nach Anspruch 3, **dadurch gekennzeichnet, dass** die zweiten vom ersten Scharnierteil (23) trennbaren Scharnierteile (23) am Befestigungselement (3) vertikal verschiebbar und arretierbar befestigbar sind.

5. Absperrsystem nach Anspruch 4, **dadurch gekennzeichnet, dass** die zwei Scharnieranordnungen (21) Verbindungsmittel umfassen, welche als das Befestigungselement (3) umschlingbare Briden ausgebildet sind oder dass die zwei Scharnieranordnungen entlang einer befestigten Schiene am Mantel der Deckenstütze (3) verschiebbar anordenbar sind.

6. Absperrsystem nach Anspruch 3, **dadurch gekennzeichnet, dass** zusätzlich zu den zweiteiligen Scharnieranordnungen (21) seitlich des Absperrelements (1) zwei weitere Scharnierelemente befestigt sind, welche eine Verbindbarkeit zu einem weiteren benachbarten Absperrelement (1) bereitstellen.

## Claims

1. A transportable shut-off system for closing openings during the construction phase and for creating temporarily required magazine areas in new buildings, comprising a shut-off element (1) and a fastening element (3) for fastening the shut-off element (1) to a building,
wherein
the shut-off element (1) is configured so that it can be connected to the fastening element (3) which is configured as a commercially available ceiling support,
**characterized in that**
two hinge arrangements (21) fastened to the shut-off element (1), embodied as fastening means, are configured for connecting the shut-off element (1) to the fastening element (3), via which hinge arrangements (21) the shut-off element (1) can be connected to the fastening element (3), so that the shut-off element (1) can be arranged as a pivotable door in front of an elevator shaft opening,
the hinge arrangements (21) for setting and adjusting the height on the fastening element (3) can be connected in such a way that they can be vertically displaced and locked, and the shut-off system is adapted to close elevator shaft openings in buildings.

2. The shut-off system according to Claim 1, **characterized in that**, at the ends of the fastening element (3), support plates (37) with claws (39) projecting away from the plate surface and/or lost spacer plates which can be molded into a base are arranged.

3. The shut-off system according to Claim 1, **characterized in that** the two hinge arrangements (21) are configured as two-part hinges and the contact surfaces of the interlocking parts of the hinges (21) extend inclined at an angle to a perpendicular plane to the pivot axis of the hinges.

4. The shut-off system according to Claim 3, **characterized in that** the second hinge parts (23) which can be separated from the first hinge part (23) can be fastened to the fastening element (3) in such a way that they can be vertically displaced and locked.

5. The shut-off system according to Claim 4, **characterized in that** the two hinge arrangements (21) comprise connecting means which are configured as clamps which can wind around the fastening element (3), or that the two hinge arrangements can be displaceably arranged along a fastened rail on the casing of the ceiling support (3).

6. The shut-off system according to Claim 3, **characterized in that**, in addition to the two-part hinge arrangements (21), two further hinge elements are fastened to the side of the shut-off element (1), which provide a connectivity to a further adjacent shut-off element (1).

## Revendications

1. Système de fermeture transportable pour obturer des ouvertures pendant la phase de construction et pour créer des zones de stockage requises temporairement dans des bâtiments neufs, comprenant un élément de fermeture (1) et un élément de fixation (3) pour fixer l'élément de fermeture (1) à un bâtiment,
où
l'élément de fermeture (1) est conçus pour pouvoir être relié à l'élément de fixation (3), qui est conçus sous forme de support de plafond usuel du commerce,
**caractérisé en ce que**
deux agencements de charnière (21) réalisés sous forme de moyens de fixation, fixés à l'élément de fermeture (1), sont conçus pour la liaison de l'élément de fermeture (1) à l'élément de fixation (3),
par l'intermédiaire desquels l'élément de fermeture (1) peut être relié à l'élément de fixation (3), de telle sorte que l'élément de fermeture (1) peut être agencé en tant que porte pivotante devant une ouverture de cage d'ascenseur,
les agencements de charnière (21) peuvent être reliés de manière à pouvoir être déplacés verticalement et bloqués sur l'élément de fixation (3) pour le réglage et l'ajustement de la position en hauteur, et le système de fermeture est adapté pour obturer des ouvertures de cage d'ascenseur dans des bâtiments.

2. Système de fermeture selon la revendication 1, **caractérisé en ce que** des plaques d'appui (37) avec des griffes (39) faisant saillie à partir de la surface des plaques et/ou des plaques d'écartement perdues pouvant être noyées dans un support sont agencées aux extrémités de l'élément de fixation (3).

3. Système de fermeture selon la revendication 1, **caractérisé en ce que** les deux agencements de charnière (21) sont conçus sous forme de charnières en deux parties et les surfaces de contact des parties emboîtées des charnières (21) sont inclinées selon un angle par rapport à un plan perpendiculaire à l'axe de pivotement des charnières.

4. Système de fermeture selon la revendication 3, **caractérisé en ce que** les deuxièmes parties de charnière (23) séparables de la première partie de charnière (23) peuvent être fixées de manière à pouvoir être déplacées verticalement et bloquées sur l'élément de fixation (3).

5. Système de fermeture selon la revendication 4, **caractérisé en ce que** les deux agencements de charnière (21) comprennent des moyens de liaison qui sont conçus sous forme de brides pouvant être enroulées autour de l'élément de fixation (3) ou **en ce que** les deux agencements de charnière peuvent être agencés de manière à pouvoir être déplacés le long d'un rail fixé sur l'enveloppe du support de plafond (3).

6. Système de fermeture selon la revendication 3, **caractérisé en ce qu'**en plus des agencements de charnière en deux parties (21), deux autres éléments de charnière sont fixés sur le côté de l'élément de fermeture (1), lesquels fournissent une capacité de liaison à un autre élément de fermeture (1) voisin.
